# EUROPÄISCHE PATENTSCHRIFT

(11) **EP 0 017 161 B1**
(45) Veröffentlichungstag und Bekanntmachung des Hinweises auf die Patenterteilung: **11.01.1984**
(21) Anmeldenummer: 80101608.0
(22) Anmeldetag: 26.03.1980
(51) Int. Cl.: H01F 27/26

(54) **Halterung für eine elektrische Spule**
Holder for electrical coil
Monture pour bobine électrique

(30) Priorität: 30.03.1979 DE 7909238 U
(43) Veröffentlichungstag der Anmeldung: 15.10.1980
(73) Patentinhaber: SIEMENS AKTIENGESELLSCHAFT, 80333 München (DE)
(72) Erfinder: Ehrgott, Roland, D-8000 München 83 (DE); Meindl, Gerhard, Ing. grad., D-8031 Alling (DE)

## Beschreibung

Die Erfindung betrifft eine Halterung für eine elektrische Spule mit aus magnetischem Material, insbesondere Ferrit, bestehenden E-Kernhälften, mit insbesondere runden Mittelschenkeln und mit einem Spulenkörper mit hohlzylindrischem Wickelträger, der auf diese Mittelschenkel aufgeschoben ist und an seinen Stirnseiten einstückig angeformte Lötfahnenleisten trägt.

Bei elektrischen Spulen mit kleinen E-Kernen mit geringem Gewicht, wie sie beispielsweise im Siemens-Datenbuch 1975/76 »Weichmagnetisches Siferrit- und Sirufer-Material«, Seiten 372-378 beschrieben sind, wird zur Halterung der aus E-Kernhälften, Spulenkörper und Wicklung bestehenden Spuleneinheit üblicherweise ein federner Bügel verwendet.

Für elektrische Spulen mit großen und gewichtigen E-Kernen sind häufig Blattfedern oder - siehe US-A-3 110873 - Winkelblechstücke mit an den einen Schenkeln angeordneten, federnden Vorsprüngen vorgesehen, mittels denen die beiden Kernhälften zusammengedrückt werden.

Für Spulen mit EC-Kernen mit rundem Mittelschenkel ist eine Halterung bekannt, die aus einem aufwendigen U-förmigen Blechrahmen, einem Querträger, der in den Rahmen einschnappt, und einer Ausgleichsfeder besteht.

Diese Halterung ist nicht nur sehr aufwendig, sondern auch mechanisch instabil.

Schließlich ist durch die US-A-3 766 643 eine Halterung für einen Übertrager, bestehend aus U-Kernhälften mit auf die einen Außenschenkel der Kernhälften aufgeschobenem, bewickeltem Spulenkörper bekannt, die einen U-förmigen Drahtbügel hat, der mit seinen zueinander parallelen Teilen in Längsnuten der Außenschenkel der Kernhälften geführt und mittels seiner mit Schraubgewinde ausgebildeten Enden mit einer Platte verschraubt ist.

Zum Teil beeinträchtigen die vorstehend beschriebenen Halterungen bereits aufgrund ihrer konstruktiven Ausgestaltung die eingestellten Werte der Luftspalte. Der überwiegende Teil dieser bekannten Halterungen besitzt darüberhinaus keine ausreichende Schüttelfestigkeit, die gleichfalls und zwar insbesondere beim Transport der Spulen oder der mit diesen Spulen bestückten Geräte zu einer Beeinträchtigung der festgelegten Luftspaltwerte und damit zu unerwünschten Änderungen der elektrischen und magnetischen Spulenwerte führen kann.

Der vorliegenden Erfindung liegt die Aufgabe zugrunde, eine Halterung für eine elektrische Spule der eingangs genannten Art zu schaffen, die sich, abgesehen von ihrer geringen Aufwendigkeit, vor allem auch durch ihre Schüttelfestigkeit auszeichnet.

Zur Lösung dieser Aufgabe sieht die Erfindung bei einer Halterung der eingangs genannten Art zwei zueinander parallel ausgerichtete Winkelblechstücke vor, deren eine Schenkel auf einer Schaltungsplatine befestigbar sind und deren andere Schenkel T-förmig ausgebildet sind und an den freien Enden ihrer querbalkenähnlichen Teile senkrecht zu diesen Teilen ausgerichtete streifenförmige Stege besitzen, die jeweils eine Bohrung zur Durchführung der zueinander parallelen Teile eines U-förmigen Bügels aufweisen, wobei die querbalkenähnlichen Teile gegen die Außenmantelflächen der zueinander parallelen Außenschenkel der E-Kernhälften anliegen und die Winkelblechstücke mittels des U-förmigen Bügels miteinander verschraubt sind, dessen freie Enden Schraubgewinde aufweisen und dessen zueinander parallele Teile in zueinander parallel ausgerichteten und auf den Außenmantelflächen der Außenschenkel der E-Kernhälften ausgebildeten Nuten geführt sind.

Diese Halterung ist so gestaltet, daß die beiden E-Kernhälften nicht in ihrer Mitte, sondern außen und damit ohne Beeinflussung des Luftspaltes zusammengedrückt werden. Die in Verbindung mit dem U-förmigen Bügel und mit den Stegen quasi zu einem Rahmen ergänzten T-förmigen Winkelblechstücke bewirken ein festes Einspannen der E-Kernhälften und damit eine schüttelfeste Halterung. Die fertigmontierte, d. h. mittels ihrer Halterung gehaltene elektrische Spule wird üblicherweise durch Schrauben mit der Leiter- oder Chassisplatte verbunden, wobei die Lötanschlüsse des Spulenkörpers in die Leiterplatte gesteckt und dort verlötet werden oder um 180° gedreht nach oben weisen und mittels angelöteter Drähte oder Steckanschlüsse verschaltet sind. Die Befestigung der gesamten Spule erfolgt z. B. mittels Zylinderschrauben, die durch Durchgangslöcher in der Leiter- bzw. Chassisplatte und den einen Schenkel der Winkelstücke der Halterung gesteckt und z. B. mit Sechskantmuttern verschraubt sind. Die Durchgangslöcher der Schenkel der Winkelstücke können auch ein Gewinde zum Eindrehen von Schrauben oder entsprechend geformte Düsen für Zylinder-Blechschrauben mit selbstschneidendem Gewinde aufweisen.

Die Erfindung wird nachstehend anhand eines Ausführungsbeispieles näher erläutert. Es zeigt
Fig. 1 EC-Kernhälften in auseinandergezogener und perspektivischer Ansicht,
Fig. 2 einen bewickelten Spulenkörper,
Fig. 3 teilweise in Draufsicht, teilweise in perspektivischer Darstellung eine Halterung nach der Erfindung für eine Spule nach Fig. 1 und 2,
Fig. 4 die aus den Elementen nach Fig. 1 und 2 zusammengesetzte Spule mit einer Halterung gemäß Fig. 3 in perspektivischer Darstellung.

Die EC-Kernhälften 5 gemäß Fig. 1 besitzen runde Mittelschenkel 15 und Nuten 9. Auf diese Mittelschenkel ist ein hohlzylindrischer Wickelträger 17 eines Spulenkörpers 16 aufgeschoben. An die flanschartigen Stirnenden dieses Wickelträgers sind Lötfahnenleisten 18, die als Träger von Lötfahnen 19 dienen, einstückig angeformt. Die Lötfahnen 19 sind dabei wahlweise mit den Enden einer Wicklung 20 kontaktiert.

Die Halterung nach Fig. 3 dient zum Zusammenhalt der EC-Kernhälften und des Spulenkörpers und zusätzlich zur Befestigung dieser Spule auf einer Chassis- oder Leiterplatte. Sie besteht dabei aus zwei im montierten Zustand zueinander parallel ausgerichteten Winkelblechstücken 1 mit T-förmigen Schenkeln 3 mit querbalkenähnlichen Teilen 11, die im montierten Zustand gemäß Fig. 4 gegen die Außenmantelflächen der zueinander parallelen Außenschenkel der EC-Kernhälften 5 anliegen.

An die freien Enden der Teile 11 sind senkrecht zu diesen Teilen ausgerichtete streifenförmige Stege 12 mit Bohrungen 13 einstückig angeformt. Die senkrecht zu den Schenkeln 3 ausgerichteten Schenkel 7 besitzen Bohrungen 22.

Die Winkelblechstücke 1 sind, wie Fig. 4 zeigt, mittels eines U-förmigen Bügels 14 miteinander verschraubt. Im montierten Zustand durchdringt der Bügel 14 die Bohrungen 13 der Winkelblechstücke 1 und zusätzliche Bohrungen 23 eines streifenförmigen Elements 24. Die zueinander parallelen Teile des Bügels 14 sind dabei in den Nuten 9 der EC-Kernhälften geführt. Das »Spannen« der Halterung erfolgt mittels Schrauben 21, die auf die durch die Bohrungen 23 des Elements 24 geführten und mit Schraubgewinden ausgebildeten freien Enden des Bügels 14 aufgeschraubt sind.

Die in Fig.4 in fertigmontierten Zustand dargestellte elektrische Spule wird üblich mittels Schrauben oder dergleichen, die durch die Bohrungen 22 der Schenkel 7 der Winkelblechstücke 1 geführt sind, auf eine Schaltungsplatine oder dergleichen aufgeschraubt.

Die querbalkenähnlichen Teile 11 der Winkelblechstücke 1 und ihre Stege 12 können, was in der Zeichnung nicht dargestellt ist, zu einem rechteckförmigen Rahmen ergänzt sein.

## Patentansprüche

1. Halterung für eine elektrische Spule mit aus magnetischem Material, insbesondere Ferrit, bestehenden E-Kernhälften (5), mit insbesondere runden Mittelschenkein (15) und mit einem Spulenkörper (16) mit hohlzylindrischem Wickelträger (17), der auf diese Mittelschenkel aufgeschoben ist und an seinen Stirnseiten einstückig angeformte Lötfahnenleisten (18) trägt, gekennzeichnet durch zwei zueinander parellel ausgerichtete Winkelblechstücke (1), deren eine Schenkel (7) auf einer Schaltungsplatine befestigbar sind und deren andere Schenkel (3) T-förmig ausgebildet sind und an den freien Enden ihrer querbalkenähnlichen Teile (11) senkrecht zu diesen Teilen ausgerichtete streifenförmige Stege (12) besitzen, die jeweils eine Bohrung (13) zur Durchführung der zueinander parallelen Teile eines U-förmigen Bügels (14) aufweisen, wobei die querbalkenähnlichen Teile (11) gegen die Außenmantelflächen der zueinander parallelen Außenschenkel der E-Kernhälften (5) anliegen und die Winkelblechstücke (1) mittels des U-förmigen Bügels (14) miteinander verschraubt sind, dessen freie Enden Schraubgewinde aufweisen und dessen zueinander parallele Teile in zueinander parallel ausgerichteten und auf den Außenmantelflächen der Außenschenkel der E-Kernhälften (5) ausgebildeten Nuten (9) geführt sind.

2. Halterung nach Anspruch 1, dadurch gekennzeichnet, daß die querbalkenähnlichen Teile (11) der Winkelblechstücke (1) und die streifenförmigen Stege (12) zu einem rechteckförmigen Rahmen ergänzt sind.

## Claims

1. A holder for an electrical coil having E-core halves (5), made of a magnetic material, in particular ferrite, and in particular having round central limbs (15) and a coil body (16) having a hollow cylindrical winding carrier (17) which is slipped onto the central legs and at its end faces carries integral soldering tag strips (18), characterised by two angled sheet-metal pieces (1) which are aligned parallel to one another, one limb (7) of which can be secured to a circuit plate and the other arm (3) of which is T-shaped and which at the ends of their cross-pieces (11) have strip-shaped flanges (12) which are aligned at right angles to the cross-pieces and which have respective bores (13) which serve for the passage of the mutually parallel portions of a U-shaped clip (14), wherein the cross-pieces (11) rest against the outer surfaces of the mutually parallel legs of the E-core halves (5) and the angled sheet-metal pieces (1) are screwed to one another by means of the U-shaped clip (14), the free ends of which are provided with screw threads and the mutually parallel portions of which are guided in mutually parallel grooves (9) formed on the outer surfaces of the outer legs of the E-core halves (5).

2. A holder according to Claim 1, characterised in that the cross-pieces (11) of the angled sheet-metal pieces (1) and the strip-shaped flanges (12) are supplemented to form a rectangular frame.

## Revendications

1. Support pour une bobine électrique comportant des demi-noyaux en E (5) constitués en un matériau magnétique, notamment un ferrite, et comportant notamment des branches médianes cylindriques (15) et un corps de bobine (16) muni d'un support cylindrique creux de bobinage (17), qui est emmanché sur ses branches médianes et porte des barrettes de cosses à souder (18) réalisées d'un seul tenant par façonnage sur ses faces frontales, caractérisé par deux éléments coudés en tôle (1) parallèles entre eux dont une branche (7) peut être fixée sur une platine de circuit et dont l'autre branche (3) est réalisée en forme de T et qui possèdent, sur les extrémités libres de leurs parties (11) semblables à des traverses, des barrettes en forme de bandes (12) disposées perpendiculairement à ces parties et qui comportent chacune un perçage (13) servant au passage des parties parallèles entre elles d'un étrier en forme de U (14), les parties (11) semblables à des traverses s'appliquant contre les surfaces enveloppes extérieures des branches extérieures parallèles entre elles des demi-noyaux E (5) et les éléments coudés en tôle (1) étant vissés entre eux au moyen de l'étrier en forme de U (14), dont les extrémités libres possèdent des filets de vis et dont les parties parallèles entre elles sont guidées dans des rainures (9) parallèles entre elles et réalisées dans les surfaces enveloppes extérieures des branches extérieures des demi-noyaux E (5).

2. Support suivant la revendication 1, caractérisé par le fait que les parties (11), semblables à des traverses, des éléments coudés en tôle (1) et les barrettes en forme de bandes (12) sont complétées de manière à former un cadre rectangulaire.
